# EUROPÄISCHE PATENTSCHRIFT

(11) **EP 1 020 388 B1**
(45) Veröffentlichungstag und Bekanntmachung des Hinweises auf die Patenterteilung: **14.07.2004**
(21) Anmeldenummer: 00100389.6
(22) Anmeldetag: 08.01.2000
(51) Int. Cl.: B65H 7/16, B65H 3/08

(54) **Luftsteuer- und/oder Luftregelungseinrichtung**
Air passage switching and/or air control device
Dispositif de distribution et/ou de régulation d'air

(30) Priorität: 15.01.1999 DE 19901341
(43) Veröffentlichungstag der Anmeldung: 19.07.2000
(62) Teilanmeldung aus: 03027607.5
(73) Patentinhaber: MAN Roland Druckmaschinen AG, 63075 Offenbach (DE)
(72) Erfinder: Hinz, Marc, 63517 Rodenbach (DE); Ullrich, Bernd, 63796 Kahl/Main (DE); Matthäus, Wolfgang, 63073 Offenbach (DE); Bäsel, Uwe, Dr., 63069 Offenbach (DE); Vogel, Franz, 60316 Frankfurt (DE); Gebel, Jens, 63500 Seligenstadt (DE)
(74) Vertreter: Stahl, Dietmar

(56) Entgegenhaltungen:
- EP-A- 0 503 623
- EP-A- 0 872 342
- EP-A- 0 872 437
- DE-A- 4 229 834
- US-A- 3 998 448
- US-A- 5 244 242

## Beschreibung

Die Erfindung bezieht sich auf eine Luftsteuer- und/oder Luftregelungseinrichtung für Luftverbraucher an Bogen verarbeitenden Maschinen, insbesondere Bogenanlegern, mit einer Luftdruckquelle, von der ein Überdruck aufweisender Luftstrom erzeugbar und im Takt der Bogen verarbeitenden Maschine einem Einlaß geringen Querschnitts eines Ejektors zuführbar ist und durch den Ejektor zu einem Auslaß großen Querschnitts des Ejektors strömt, wobei zwischen Einlaß und Auslaß des Ejektors ein radialer Anschluß in den Ejektor mündet und der radiale Anschluß des Ejektors mit dem Luftverbraucher verbunden ist, der radiale Anschluß des Ejektors zu einem Unterdruckverbraucher führt, der Auslaß des Ejektors einen zur Atmosphäre führenden Auslaß des Luftstroms bildet und wobei zwischen der Luftdruckquelle und dem Ejektor ein schaltbares Sperrventil angeordnet ist, das im Takt der Bogen verarbeitenden Maschine alternierend auf- und zuschaltbar ansteuerbar ist, wobei der oder die Zeitpunkte der Auf- und Zuschaltung innerhalb eines Arbeitstaktes in Abhängigkeit von Produktionsdaten einstellbar sind.

Weiterhin bezieht sich die Erfindung auf eine Luftsteuer- und/oder Luftregelungseinrichtung für Luftverbraucher an Bogen verarbeitenden Maschinen, insbesondere Bogenanlegern, mit einer Luftdruckquelle, von der ein Überdruck aufweisender Luftstrom erzeugbar und im Takt der Bogen verarbeitenden Maschine einem Einlaß geringen Querschnitts eines Ejektors zuführbar ist und durch den Ejektor zu einem Auslaß großen Querschnitts des Ejektors strömt, wobei zwischen Einlaß und Auslaß des Ejektors ein radialer Anschluß in den Ejektor mündet und der radiale Anschluß des Ejektors mit dem Luftverbraucher verbunden ist und wobei der radiale Anschluß des Ejektors zu einem Unterdruckverbraucher führt und der Auslaß des Ejektors einen zur Atmosphäre führenden Auslaß des Luftstroms bildet.

Bei derartigen Luftsteuer- und/oder Luftregelungseinrichtungen ist es bekannt an den radialen Anschluß des Ejektors als Unterdruckverbraucher Sauger eines Bogenanlegers anzuschließen. Da an dem radialen Anschluß des Ejektors bei dessen Durchströmung mit Luft ein Unterdruck erzeugt wird, erfolgt eine Unterdruckbeaufschlagung des Saugers.

Die weitgehend gleichmäßige Leistung der Pumpe führt zu gleich langen Zeiten bis der gewünschte Unterdruck an den Saugem aufgebaut ist, was bei unterschiedlichen Betriebsbedingungen zu unterschiedlichen Reaktionenszeiten der Luftverbraucher und damit einem gestörten Betriebsablauf führt.

Aus der EP 0 872 437 A ist ein Luftsteuer- und/oder Luftregelungseinrichtung bekannt, bei der von einer Druckluftquelle Druckluft über einen Druckregulator, ein elektronisch taktweise gesteuertes Ventil und einen Druckverteiler mehreren Venturi- Saugrohren in Saugköpfen zugeführt wird. Von dem Auslaß des Venturi-Saugrohres führt unter einem Winkel zur Erstreckung dieses Auslasses eine Passage zu einem Saugnapf eines Saugers und eine weitere sich gerade fortsetzende Passage zur Außenluft.

Aus der EP 0 872 342 A ist eine Luftsteuereinrichtung bekannt, bei der von einem Auslaß eines Blas- und/oder Sauglufterzeugers eine Leitung zu mehreren Saug- und/oder Druckluftverbrauchern führt, in der eine Steuer- und Regeleinrichtung über Ventile den Solldruck an den Blas- und/oder Saugluftverbrauchem regelt.

Aus der EP 0 503 623 A ist eine Einrichtung bekannt, bei der von einer Luftdruckquelle über ein den Volumenstrom regelndes Regelventil ein Blasluftstrom durch ein Steuerventil getaktet Trenn- und Lockerungsbläsem zugeführt wird.

Aus der DE 42 29 834 A ist eine Einrichtung mit einer Saugglocke bekannt, welche an ein Vakuumsystem angeschlossen ist, wobei ein Drucksensor den Vakuumdruck in der zur Saugglocke führenden Leitung erfaßt und entsprechend das der Saugglocke zugeleitete Vakuum geregelt wird.

Aufgabe der Erfindung ist es daher eine Luftsteuer- und/oder Luftregelungseinrichtung der eingangs genannten Art zu schaffen, die einfach ausgebaut ist und eine schnelle, auf die jeweiligen Betriebsbedingungen angepaßte Reaktion der Luftverbraucher ermöglicht.

Diese Aufgabe wird erfindungsgemäß dadurch gelöst, daß daß mehrere Ejektoren mit in Strömungsrichtung sich vergrößernden Durchtrittsquerschnitten hintereinander angeordnet sind, deren einzelne radialen Anschlüsse zu einem gemeinsamen radialen Anschluß zusammengeführt sind.

Dadurch kann ein erhöhter Unterdruck erzeugt werden.

In einer anderen Ausführung wird die Aufgabe dadurch gelöst, daß zwischen der Luftdruckquelle und dem Ejektor ein einstellbares Drosselelement angeordnet ist; durch das der das Drosselelement durchströmende Volumenstrom in Abhängigkeit von Produktionsdaten einstellbar ist und daß mehrere Ejektoren mit in Strömungsrichtung sich vergrößernden Durchtrittsquerschnitten hintereinander angeordnet sind, deren einzelne radialen Anschlüsse zu einem gemeinsamen radialen Anschluß zusammengeführt sind.

Damit am Auslaß des Ejektors keine störenden Geräusche entstehen, kann der Auslaß über einen Geräuschdämpfer mit der Atmosphäre verbunden sein.

Führt der Anschluß zu einer Mehrzahl von Unterdruckverbrauchern, so ist nur ein geringer Aufwand zur Versorgung mehrerer Unterdruckverbraucher erforderlich.

Eine andere, ebenfalls geringen Aufwand erfordernde Luftsteuer- und/ oder -Luftregelungseinrichtung besteht darin, daß der Luftstrom der Luftdruckquelle den Einlässen einer Mehrzahl von Ejektoren zuführbar ist.

Der Unterdruckverbraucher kann ein Sauger, insbesondere ein Hubsauger oder Schleppsauger sein.

Ist zwischen Ejektor und Unterdruckverbraucher ein ansteuerbares Schnellentlüftungsventil angeordnet, durch das vorzugsweise eine Verbindung von der Luftdruckquelle zum Unterdruckverbraucher öffenbar ist, so kann auf einfache Weise ein schneller Unterdruckabbau und damit ein schnelles Lösen der Bogen von einem Sauger erfolgen.

Das Sperrventil und/oder das Drosselelement können manuell in Abhängigkeit der Produktionsdaten oder selbsttätig in Abhängigkeit von durch Sensoren erfaßten Produktionsdaten einstellbar sein.

Die Produktionsdaten können die Maschinendrehzahl der Bogen verarbeitenden Maschine und/oder die Art und Qualität der und/oder das Format zu verarbeitenden Bogen sein. Sind z.B. die zu verarbeitenden Bogen von relativ hohem Gewicht oder von größerer Luftdurchlässigkeit, so ist bei einem Sauger als Luftverbraucher eine höhere Saugleistung erforderlich, um den zu erfassenden Bogen auch sicher zu erfassen. Um das sichere Erfassen auch zum richtigen Zeitpunkt und nicht verspätet eintreten zu lassen, kann das schaltbare Ventil gegenüber einem Normalbetrieb voreilend geöffnet oder der Strömungswiderstand des Drosselelements reduziert werden, so daß die erforderliche Saugkraft zum optimalen Zeitpunkt voll aufgebaut ist.

Erfolgt die Aufschaltung des Sperrventils während eines durch eine Umdrehung des Antriebs der Bogen verarbeitenden Maschine definierten Arbeitstaktes bei höherer Maschinendrehzahl zu einer früheren Winkelposition des Antriebs als bei geringerer Maschinendrehzahl, so erfolgt gegenüber einem Normalbetrieb voreilend ein Öffnen des Sperrventils, so daß ein größerer Winkelbereich des Antriebs und somit eine längere Zeit zur Verfügung steht, während der der Saugdruck aufgebaut werden kann. Damit steht die volle Saugkraft zum optimalen Zeitpunkt zur Verfügung.

Ist mehreren Ejektoren jeweils ein schaltbares Sperrventil oder ein Drosselelement vorgeschaltet, so kann auf diese Art jeder Ejektor individuell angesteuert und getaktet sowie ggf. die Ansteuerung und der Takt individuell verändert werden.

Besonders kurze Strömungswege und damit kurze Luftsteuerzeiten können dadurch erreicht werden, daß Ejektor und schaltbares Ventil oder Drosselelement und ggf. Unterdruck- oder Blasluftverbraucher eine Baueinheit bilden. Dies ermöglicht eine Verkürzung der Taktzeiten der Bogen verarbeitenden Maschine.

Ist das schaltbare Sperrventil ein 2/2-Wegeventil, in dessen einer Stellung der Ejektor mit der Luftdruckquelle und in dessen anderer Stellung der Ejektor mit der Atmosphäre verbunden ist, so erfolgt in der einen Stellung des 2/2-Wegeventils eine Überdruck- oder Unterdruckbeaufschlagung des Luftverbrauchers und in der anderen Stellung eine Beaufschlagung des Luftverbrauchers mit Atmosphärendruck, was bei Unterdruckverbrauchem einen sofortigen Abbau des Vakuums bedeutet.

Um hohe Schaltgeschwindigkeiten und somit kurze Luftsteuerzeiten zu erreichen, kann das schaltbare Sperrventil ein Magnetventil sein.

Die Luftdruckquelle kann eine Druckluftpumpe oder auch ein Druckluftspeicher sein.

Ausführungsbeispiele der Erfindung sind in der Zeichnung dargestellt und werden im folgenden mit nur einem Ejektor näher beschrieben. Es zeigen
- Figur 1: ein Schaltbild eines ersten Ausführungsbeispiels mit unterdruckbeaufschlagbaren Luftverbrauchem
- Figur 2: ein Schaltbild eines zweiten Ausführungsbeispiels mit unterdruckbeaufschlagbaren Luftverbrauchem
- Figur 3: ein Schaltbild eines dritten Ausführungsbeispiels mit unterdruckbeaufschlagbaren Luftverbrauchem
- Figur 4: ein Schaltbild eines vierten Ausführungsbeispiels mit unterdruckbeaufschlagbaren Luftverbrauchem

Die in den Figuren dargestellten Ausführungsbeispiele weisen eine als Druckluftpumpe 1 ausgebildete Luftdruckquelle auf, von der ein Überdruckluftstrom über ein in den Figuren 1 - 3 als Magnetventil ausgebildetes 2/2-Wegeventil 2 und in Figur 4 ein als Magnetventil ausgebildetes Schaltventil 2' mehreren Ejektoren 3 zuführbar ist, wobei nur ein Ejektor (3) jeweils dargestellt ist. Dabei wird der Überdruckluftstrom dem Einlaß 4 des Ejektors 3 zugeführt.

Bei bestromtem 2/2-Wegeventil 2 oder Schaltventil 2' ist die Druckluftpumpe 1 mit dem Einlaß 4 des Ejektors 3 verbunden, während bei unbestromtem 2/2-Wegeventil 2 oder Schaltventil 2' der Einlaß 4 des Ejektors 3 mit der Außenluft in Verbindung steht.

In den vom Einlaß 4 in den Auslaß 5 übergehenden Übergangsbereich 6 des Ejektors 3 mündet radial ein Anschluß 7.

In den Figuren 1 bis 4 führt der Anschluß 7 zu einem oder mehreren als bekannte Hubsauger 8 ausgebildeten Unterdruckverbrauchern.

Bei dem Ausführungsbeispiel der Figur 1 ist der Anschluß 7 des Ejektors 3 über verzweigte Leitungen 9 mit drei eine Gruppe bildenden Hubsaugem 8 verbunden, so daß diese gleichzeitig mit Unterdruck beaufschlagbar sind.

Der Auslaß 5 des Ejektors 3 führt über einen Geräuschdämpfer 10 zur Atmosphäre.

Die in Figur 2 dargestellte Ausführungsform besitzt bereits in der Zuleitung 11 von dem 2/2-Wegeventil 2 Verzweigungen 20, die jeweils zu einem Ejektor 3 führen, so daß jeder Hubsauger 8 von einem eigenen Ejektor 3 mit Unterdruck versorgt wird.

In Figur 3 ist eine von der Druckluftpumpe 1 kommende Zuleitung 12 verzweigt, wobei jede Verzweigung 13 zu einem 2/2-Wegeventil 2 führt, das zusammen mit einem Ejektor 3 und einem Hubsauger 8 jeweils eine Baueinheit bildet. Damit ist jeder Hubsauger 8 individuell ansteuerbar.

Bei dem Ausführungsbeispiel in Figur 4, das im Grundaufbau dem Ausführungsbeispiel der Figur 1 entspricht, ist der Ejektor 3 durch eine Bypassleitung 22 umgangen, in der ein ansteuerbares Schnellentlüftungsventil 23 angeordnet ist. Soll der von den Hubsaugem 8 angehobene Bogen wieder von den Hubsaugem 8 gelöst werden, so wird das Schaltventil 2' geschlossen und das Schnellentlüftungsventil 23 geöffnet, so daß der von den Hubsaugem 8 erfaßte Bogen sich sofort lösen kann.

Je nach Art der Bogen kann die Intensität des den Hubsaugem 8 über die Bypassleitung 22 zugeführten Überdrucks durch eine in Strömungsrichtung hinter dem Schnellentlüftungsventil 23 angeordnete verstellbare Drossel 24 eingestellt werden.

Um Verunreinigungen von z.B. Papierstaub in der über das Schaltventil 2' dem Ejektor 3 zugeführten Luft zu vermeiden, ist hinter dem Ejektor 3 ein Filter 25 in der Leitung 9 angeordnet.

Es versteht sich, daß in vorteilhafter Ausbildung auch eine Kombination der in den Figuren 1 bis 4 beschriebenen Ausführungen mit anderen Ausführungen möglich ist, indem an den Anschluß 7 eines Ejektors 3 ein oder mehrere Saugluftverbraucher und an dem Auslaß 5 des Ejektors 3 ein oder mehrere Blasluftverbraucher angeschlossen sind.

Bei allen Ausführungsbeispielen wird durch das Ansteuern des 2/2-Wegeventils oder des Schaltventils 2' der Zeitpunkt und die Dauer der Beaufschlagung des oder der Ejektoren 3 mit Druckluft abhängig von Produktionsdaten, die z.B. durch Sensoren erfaßt oder manuell in eine Ansteuereinheit eingegeben werden, bestimmt. Wichtige Produktionsdaten sind z.B. die Drehzahl des Antriebs der Bogen verarbeitenden Maschine, die Art und Qualität und das Format der jeweils zu verarbeitenden Bogen

Damit können die den Arbeitsablauf der Luftverbraucher beeinflussenden Produktionsdaten in ihrer negativen Auswirkung eliminiert werden.

### Bezugszeichenliste

- 1: Druckluftpumpe
- 2: 2/2-Wegeventil
- 2': Schaltventil
- 3: Ejektor
- 4: Einlaß
- 5: Auslaß
- 6: Übergangsbereich
- 7: Anschluß
- 8: Hubsauger
- 9: Leitungen
- 10: Geräuschdämpfer
- 11: Zuleitung
- 12: Zuleitung
- 13: Verzweigung
- 20: Verzweigungen
- 22: Bypassleitung
- 23: Schnellentlüftungsventil
- 24: Drossel
- 25: Filter

## Patentansprüche

1. Luftsteuer- und/oder Luftregelungseinrichtung für Luftverbraucher (8) an Bogen verarbeitenden Maschinen, insbesondere Bogenanlegern, mit einer Luftdruckquelle (1), von der ein Überdruck aufweisender Luftstrom erzeugbar und im Takt der Bogen verarbeitenden Maschine einem Einlaß (4) geringen Querschnitts eines Ejektors (3) zuführbar ist und durch den Ejektor (3) zu einem Auslaß (5) großen Querschnitts des Ejektors (3) strömt, wobei zwischen Einlaß (4) und Auslaß (5) des Ejektors (3) ein radialer Anschluß (7) in den Ejektor (3) mündet und der radiale Anschluß (7) des Ejektors (3) mit dem Luftverbraucher (8) verbunden ist, der radiale Anschluß (7) des Ejektors (3) zu einem Unterdruckverbraucher (8) führt, der Auslaß (5) des Ejektors (3) einen zur Atmosphäre führenden Auslaß des Luftstroms bildet und wobei zwischen der Luftdruckquelle (1) und dem Ejektor (3) ein schaltbares Sperrventil (2, 2') angeordnet ist, das im Takt der Bogen verarbeitenden Maschine alternierend auf- und zuschaltbar ansteuerbar ist, wobei der oder die Zeitpunkte der Auf- und Zuschaltung innerhalb eines Arbeitstaktes in Abhängigkeit von Produktionsdaten einstellbar sind, **dadurch gekennzeichnet, daß** mehrere Ejektoren (3) mit in Strömungsrichtung sich vergrößernden Durchtrittsquerschnitten hintereinander angeordnet sind, deren einzelne radialen Anschlüsse zu einem gemeinsamen radialen Anschluß zusammengeführt sind.

2. Luftsteuer- und/oder Luftregelungseinrichtung für Luftverbraucher (8) an Bogen verarbeitenden Maschinen, insbesondere Bogenanlegem, mit einer Luftdruckquelle (1), von der ein Überdruck aufweisender Luftstrom erzeugbar und im Takt der Bogen verarbeitenden Maschine einem Einlaß (4) geringen Querschnitts eines Ejektors (3) zuführbar ist und durch den Ejektor (3) zu einem Auslaß (5) großen Querschnitts des Ejektors (3) strömt, wobei zwischen Einlaß (4) und Auslaß (5) des Ejektors (3) ein radialer Anschluß (7) in den Ejektor (3) mündet und der radiale Anschluß (7) des Ejektors (3) mit dem Luftverbraucher (8) verbunden ist und wobei der radiale Anschluß (7) des Ejektors (3) zu einem Unterdruckverbraucher (8) führt und der Auslaß (5) des Ejektors (3) einen zur Atmosphäre führenden Auslaß des Luftstroms bildet, **dadurch gekennzeichnet, daß** zwischen der Luftdruckquelle (1) und dem Ejektor (3) ein einstellbares Drosselelement (24) angeordnet ist, durch das der das Drosselelement (24) durchströmende Volumenstrom in Abhängigkeit von Produktionsdaten einstellbar ist und daß mehrere Ejektoren (3) mit in Strömungsrichtung sich vergrößernden Durchtrittsquerschnitten hintereinander angeordnet sind, deren einzelne radialen Anschlüsse zu einem gemeinsamen radialen Anschluß zusammengeführt sind.

3. Luftsteuer- und/oder Luftregelungseinrichtung nach einem der vorhergehenden Ansprüche, **dadurch gekennzeichnet, daß** der Anschluß (5) über einen Geräuschdämpfer (10) mit der Atmosphäre verbunden ist.

4. Luftsteuer- und/oder Luftregelungseinrichtung nach einem der vorhergehenden Ansprüche, **dadurch gekennzeichnet, daß** der Anschluß (7) zu einer Mehrzahl zu Unterdruckverbrauchern (8) führt.

5. Luftsteuer- und/oder Luftregelungseinrichtung nach einem der vorhergehenden Ansprüche, **dadurch gekennzeichnet, daß** der Luftstrom der Luftdruckquelle den Einlässen (4) einer Mehrzahl von Ejektoren (3) zuführbar ist.

6. Luftsteuer- und/oder Luftregelungseinrichtung nach einem der vorhergehenden Ansprüche, **dadurch gekennzeichnet, daß** der Unterdruckverbraucher ein Sauger ist.

7. Luftsteuer- und/oder Luftregelungseinrichtung nach Anspruch 6, **dadurch gekennzeichnet, daß** der Sauger ein Hubsauger (8) oder ein Schleppsauger ist.

8. Luftsteuer- und/oder Luftregelungseinrichtung nach einem der vorhergehenden Ansprüche, **dadurch gekennzeichnet, daß** zwischen Ejektor (3) und Unterdruckverbraucher ein ansteuerbares Schnellentlüftungsventil (23) angeordnet ist.

9. Luftsteuer- und/oder Luftregelungseinrichtung nach Anspruch 8, **dadurch gekennzeichnet, daß** durch das Schnellentlüftungsventil (23) eine Verbindung (22) von der Luftdruckquelle zum Unterdruckverbraucher öffenbar ist.

10. Luftsteuer- und/oder Luftregelungseinrichtung nach einem der vorhergehenden Ansprüche, **dadurch gekennzeichnet, daß** das Sperrventil (2, 2') und/oder das Drosselelement (24) manuell in Abhängigkeit der Produktionsdaten einstellbar ist.

11. Luftsteuer- und/oder Luftregelungseinrichtung nach einem der vorhergehenden Ansprüche 1 bis 9, **dadurch gekennzeichnet, daß** das Sperrventil (2, 2') und/oder das Drosselelement (24) selbsttätig in Abhängigkeit von durch Sensoren erfaßten Produktionsdaten einstellbar ist.

12. Luftsteuer- und/oder Luftregelungseinrichtung nach einem der vorhergehenden Ansprüche **dadurch gekennzeichnet, daß** die Produktionsdaten die Maschinendrehzahl der Bogen verarbeitenden Maschine und/oder die Art und Qualität und/oder das Format der zu verarbeitenden Bogen sind

13. Luftsteuer- und/oder Luftregelungseinrichtung nach Anspruch 12, **dadurch gekennzeichnet, daß** die Aufschaltung des Sperrventils während eines durch eine Umdrehung des Antriebs der Bogen verarbeitenden Maschine definierten Arbeitstaktes bei höherer Maschinendrehzahl zu einer früheren Winkelposition des Antriebs erfolgt als bei geringerer Maschinendrehzahl.

14. Luftsteuer- und/oder Luftregelungseinrichtung nach einem der vorhergehenden Ansprüche, **dadurch gekennzeichnet, daß** mehreren Ejektoren (3) jeweils ein schaltbares Sperrventil (2, 2') oder ein Drosselelement (24) vorgeschaltet ist.

15. Luftsteuer- und/oder Luftregelungseinrichtung nach Anspruch 14, **dadurch gekennzeichnet, daß** Ejektor (3) und schaltbares Sperrventil (2, 2') oder ein Drosselelement (24) und gegebenenfalls Unterdruck- oder Blasluftverbraucher (8) eine Baueinheit bilden.

16. Luftsteuer- und/oder Luftregelungseinrichtung nach einem der Ansprüche 14 bis 15, **dadurch gekennzeichnet, daß** das schaltbare Sperrventil (2, 2') ein 2/2-Wegeventil (2) ist, in dessen einer Stellung der Ejektor (3) mit der Luftdruckquelle und in dessen anderer Stellung der Ejektor (3) mit der Atmosphäre verbunden ist.

17. Luftsteuer- und/oder Luftregelungseinrichtung nach einem der Ansprüche 15 bis 16, **dadurch gekennzeichnet**, daßdas schaltbare Sperrventil (2, 2') ein Magnetventil ist.

18. Luftsteuer- und/oder Luftregelungseinrichtung nach einem der vorhergehenden Ansprüche, **dadurch gekennzeichnet, daß** die Luftdruckquelle ein Druckluftpumpe (1) ist.

19. Luftsteuer- und/oder Luftregelungseinrichtung nach einem der Ansprüche 1 bis 17, **dadurch gekennzeichnet, daß** die Luftdruckquelle (1) ein Druckluftspeicher ist.

## Claims

1. Air control device and/or air regulation device for air loads (8) on sheet-processing machines, in particular sheet feeders, having an air-pressure source (1) which can produce an air flow at an overpressure and can feed it, at the cycle rate of the sheet-processing machine, to an inlet (4) of small cross section of an ejector (3), the said air flow flowing through the ejector (3) to an outlet (5) of large cross section of the ejector (3), a radial connection (7) opening into the ejector (3) between the inlet (4) and outlet (5) of the ejector (3) and the radial connection (7) of the ejector (3) being connected to the air load (8), the radial connection (7) of the ejector (3) leading to a vacuum load (8), the outlet (5) of the ejector (3) forming an outlet for the air flow leading to atmosphere and there being arranged between the air-pressure source (1) and the ejector (3) a switchable shut-off valve (2, 2') which can be activated alternately at the cycle rate of the sheet-processing machine such that it can be opened and such that it can be closed, it being possible to set the instant or instants of the opening and closing during a work cycle as a function of production data, **characterized in that** a plurality of ejectors (3) having increasing passage cross sections in the direction of flow are arranged one behind another, the individual radial connections of which are combined to form a common radial connection.

2. Air control device and/or air regulation device for air loads (8) on sheet-processing machines, in particular sheet feeders, having an air-pressure source (1) which can produce an air flow at an overpressure and can feed it, at the cycle rate of the sheet-processing machine, to an inlet (4) of small cross section of an ejector (3), the said air flow flowing through the ejector (3) to an outlet (5) of large cross section of the ejector (3), a radial connection (7) opening into the ejector (3) between the inlet (4) and outlet (5) of the ejector (3) and the radial connection (7) of the ejector (3) being connected to the air load (8), and the radial connection (7) of the ejector (3) leading to a vacuum load (8) and the outlet (5) of the ejector (3) forming an outlet for the air flow leading to atmosphere, **characterized in that** there is arranged between the air-pressure source (1) and the ejector (3) an adjustable restrictor element (24), by means of which it is possible to set the volumetric flow flowing through the restrictor element (24) as a function of production data, and **in that** a plurality of ejectors (3) having increasing passage cross sections in the direction of flow are arranged one behind another, the individual radial connections of which are combined to form a common radial connection.

3. Air control device and/or air regulation device according to either of the preceding claims, **characterized in that** the connection (5) is connected to atmosphere via a noise damper (10).

4. Air control device and/or air regulation device according to one of the preceding claims, **characterized in that** the connection (7) leads to a plurality of vacuum loads (8).

5. Air control device and/or air regulation device according to one of the preceding claims, **characterized in that** it is possible to feed the air flow from the air-pressure source to the inlets (4) of a plurality of ejectors (3).

6. Air control device and/or air regulation device according to one of the preceding claims, **characterized in that** the vacuum load is a sucker.

7. Air control device and/or air regulation device according to Claim 6, **characterized in that** the sucker is a lifting sucker (8) or a dragging sucker.

8. Air control device and/or air regulation device according to one of the preceding claims, **characterized in that** an activatable quick-acting venting valve (23) is arranged between the ejector (3) and vacuum load.

9. Air control device and/or air regulation device according to Claim 8, **characterized in that** it is possible to open a connection (22) from the air-pressure source to the vacuum load via the quick-acting venting valve (23).

10. Air control device and/or air regulation device according to one of the preceding claims, **characterized in that** it is possible to set the shut-off valve (2, 2') and/or the restrictor element (24) manually as a function of production data.

11. Air control device and/or air regulation device according to one of the preceding Claims 1 to 9, **characterized in that** it is possible for the shut-off valve (2, 2') and/or the restrictor element (24) to be set automatically as a function of production data sensed by sensors.

12. Air control device and/or air regulation device according to one of the preceding claims, **characterized in that** the production data are the machine speed of the sheet-processing machine and/or the type and quality and/or the format of the sheets to be processed.

13. Air control device and/or air regulation device according to Claim 12, **characterized in that** the shut-off valve is opened, during a work cycle defined by one revolution of the drive of the sheet-processing machine, at an earlier angular position of the drive at a relatively high machine speed than at a relatively low machine speed.

14. Air control device and/or air regulation device according to one of the preceding claims, **characterized in that** in each case a switchable shut-off valve (2, 2') or a restrictor element (24) is connected ahead of a plurality of ejectors (3).

15. Air control device and/or air regulation device according to Claim 14, **characterized in that** the ejector (3) and switchable shut-off valve (2, 2') or a restrictor element (24) and optionally vacuum loads or blown-air loads (8) form a structural unit.

16. Air control device and/or air regulation device according to either of Claims 14 and 15, **characterized in that** the switchable shut-off valve (2, 2') is a 2/2-way valve (2), in whose one position the ejector (3) is connected to the air-pressure source and in whose other position the ejector (3) is connected to atmosphere.

17. Air control device and/or air regulation device according to either of Claims 15 and 16, **characterized in that** the switchable shut-off valve (2, 2') is a solenoid valve.

18. Air control device and/or air regulation device according to one of the preceding claims, **characterized in that** the air-pressure source (1) is a compressed-air pump.

19. Air control device and/or air regulation device according to one of Claims 1 to 17, **characterized in that** the air-pressure source (1) is a compressed-air store.

## Revendications

1. Dispositif de distribution et/ou de régulation d'air pour des consommateurs d'air (8) sur des machines traitant des feuilles, en particulier des margeurs, comprenant une source de pression d'air (1) par laquelle un flux d'air présentant une surpression peut être produit et amené, en cadence avec la machine traitant les feuilles, à une entrée (4) de section réduite d'un éjecteur (3) et traverse l'éjecteur (3) vers une sortie (5) de grande section de l'éjecteur (3), un raccord radial (7) débouchant dans l'éjecteur (3) entre l'entrée (4) et la sortie (5) de l'éjecteur (3) et le raccord radial (7) de l'éjecteur (3) étant relié au consommateur d'air (8), le raccord radial (7) de l'éjecteur (3) conduisant à un consommateur à dépression (8) et la sortie (5) de l'éjecteur (3) formant une sortie du flux d'air conduisant vers l'atmosphère et une vanne d'arrêt commutable (2, 2'), qui peut être commandée en alternance de manière à être ouverte ou fermée en cadence avec la machine traitant des feuilles, étant agencée entre la source de pression d'air (1) et l'éjecteur (3), le moment ou les moments d'ouverture et de fermeture à l'intérieur d'un cycle de travail étant réglable(s) en fonction de données de production,
**caractérisé en ce que** plusieurs éjecteurs (3) avec des sections de passage augmentant dans le sens du flux sont disposés les uns derrière les autres, dont les raccords radiaux individuels sont réunis pour former un raccord radial commun.

2. Dispositif de distribution et/ou de régulation d'air pour des consommateurs d'air (8) sur des machines traitant des feuilles, en particulier des margeurs, comprenant une source de pression d'air (1) par laquelle un flux d'air présentant une surpression peut être produit et amené, en cadence avec la machine traitant les feuilles, à une entrée (4) de section réduite d'un éjecteur (3) et traverse l'éjecteur (3) vers une sortie (5) de grande section de l'éjecteur (3), un raccord radial (7) débouchant dans l'éjecteur (3) entre l'entrée (4) et la sortie (5) de l'éjecteur (3) et le raccord radial (7) de l'éjecteur (3) étant relié au consommateur d'air (8), le raccord radial (7) de l'éjecteur (3) conduisant à un consommateur à dépression (8) et la sortie (5) de l'éjecteur (3) formant une sortie du flux d'air conduisant vers l'atmosphère,
**caractérisé en ce qu'**un élément d'étranglement (24) réglable est agencé entre la source de pression d'air (1) et l'éjecteur (3), par lequel le débit volumétrique traversant l'élément d'étranglement (24) est réglable en fonction de données de production et **en ce que** plusieurs éjecteurs (3) avec des sections de passage augmentant dans le sens du flux sont disposés les uns derrière les autres, dont les raccords radiaux individuels sont réunis pour former un raccord radial commun.

3. Dispositif de distribution et/ou de régulation d'air selon l'une quelconque des revendications précédentes,
**caractérisé en ce que** le raccord (5) est relié à l'atmosphère par l'intermédiaire d'un amortisseur de bruit (10).

4. Dispositif de distribution et/ou de régulation d'air selon l'une quelconque des revendications précédentes,
**caractérisé en ce que** le raccord (7) conduit à une pluralité de consommateurs à dépression (8).

5. Dispositif de distribution et/ou de régulation d'air selon l'une quelconque des revendications précédentes,
**caractérisé en ce que** le flux d'air de la source de pression d'air peut être amené aux entrées (4) d'une pluralité d'éjecteurs (3).

6. Dispositif de distribution et/ou de régulation d'air selon l'une quelconque des revendications précédentes,
**caractérisé en ce que** le consommateur à dépression est un suceur.

7. Dispositif de distribution et/ou de régulation d'air selon la revendication 6,
**caractérisé en ce que** le suceur est un suceur de levage (8) ou un suceur de traction.

8. Dispositif de distribution et/ou de régulation d'air selon l'une quelconque des revendications précédentes,
**caractérisé en ce qu'**une soupape d'échappement rapide (23) pouvant être commandée est agencée entre éjecteur (3) et consommateur à dépression.

9. Dispositif de distribution et/ou de régulation d'air selon la revendication 8,
**caractérisé en ce qu'**une liaison (22) entre la source de pression d'air et le consommateur à dépression peut être ouverte par la soupape d'échappement rapide (23).

10. Dispositif de distribution et/ou de régulation d'air selon l'une quelconque des revendications précédentes,
**caractérisé en ce que** la vanne d'arrêt (2, 2') et/ou l'élément d'étranglement (24) est/sont réglable(s) manuellement en fonction des données de production.

11. Dispositif de distribution et/ou de régulation d'air selon l'une quelconque des revendications 1 à 9 précédentes,
**caractérisé en ce que** la vanne d'arrêt (2, 2') et/ou l'élément d'étranglement (24) est/sont réglable(s) automatiquement en fonction de données de production collectées par des capteurs.

12. Dispositif de distribution et/ou de régulation d'air selon l'une quelconque des revendications précédentes,
**caractérisé en ce que** les données de production sont la vitesse de rotation de la machine traitant des feuilles et/ou le type et la qualité et/ou le format des feuilles à traiter.

13. Dispositif de distribution et/ou de régulation d'air selon la revendication 12,
**caractérisé en ce que** l'ouverture de la vanne d'arrêt pendant un cycle de travail défini par une rotation de l'entraînement de la machine traitant des feuilles a lieu à une position angulaire antérieure de l'entraînement lorsque la vitesse de rotation de machine est plus élevée, que lorsque la vitesse de rotation de machine est plus réduite.

14. Dispositif de distribution et/ou de régulation d'air selon l'une quelconque des revendications précédentes,
**caractérisé en ce qu'**une vanne d'arrêt commutable (2, 2') ou un élément d'étranglement (24) est à chaque fois monté(e) en amont de plusieurs éjecteurs (3).

15. Dispositif de distribution et/ou de régulation d'air selon la revendication 14,
**caractérisé en ce que** l'éjecteur (3) et la vanne d'arrêt commutable (2, 2') ou un élément d'étranglement (24) et, le cas échéant, un consommateur à dépression ou un consommateur d'air de soufflage (8) forment une unité.

16. Dispositif de distribution et/ou de régulation d'air selon l'une des revendications 14 ou 15,
**caractérisé en ce que** la vanne d'arrêt commutable (2, 2') est une vanne à deux voies (2) dans une position de laquelle l'éjecteur (3) est relié à la source de pression d'air et dans l'autre position de laquelle l'éjecteur (3) est relié à l'atmosphère.

17. Dispositif de distribution et/ou de régulation d'air selon l'une des revendications 15 à 16,
**caractérisé en ce que** la vanne d'arrêt commutable (2, 2') est une électrovanne.

18. Dispositif de distribution et/ou de régulation d'air selon l'une quelconque des revendications précédentes,
**caractérisé en ce que** la source de pression d'air est une pompe à air comprimé (1).

19. Dispositif de distribution et/ou de régulation d'air selon l'une quelconque des revendications 1 à 17,
**caractérisé en ce que** la source de pression d'air (1) est un accumulateur à air comprimé.
